# EUROPÄISCHE PATENTSCHRIFT

(11) **EP 2 370 641 B1**
(45) Veröffentlichungstag und Bekanntmachung des Hinweises auf die Patenterteilung: **26.04.2017**
(21) Anmeldenummer: 09795319.4
(22) Anmeldetag: 25.11.2009
(51) Int. Cl.: E02B 3/10

(54) **MODULARE HOCHWASSERSCHUTZVORRICHTUNG**
MODULAR FLOOD PROTECTION DEVICE
ÉQUIPEMENT MODULAIRE DE PROTECTION CONTRE LES CRUES

(30) Priorität: 27.11.2008 DE 202008015766 U; 11.02.2009 DE 202009001689 U
(43) Veröffentlichungstag der Anmeldung: 05.10.2011
(73) Patentinhaber: Pötzsch, Holger, 64297 Darmstadt (DE); Kolbmüller, Arne, 04179 Leipzig (DE)
(72) Erfinder: Pötzsch, Holger, 64297 Darmstadt (DE); Kolbmüller, Arne, 04179 Leipzig (DE)
(74) Vertreter: Katscher Habermann Patentanwälte
(86) Internationale Anmeldenummer: PCT/EP2009/008398
(87) Internationale Veröffentlichungsnummer: WO 2010/060615

(56) Entgegenhaltungen:
- WO-A1-2005/100729
- WO-A2-2006/062393
- DE-U1- 20 302 069
- DE-U1- 20 308 083
- DE-U1-202004 007 954
- US-B1- 6 454 491

## Beschreibung

Die Erfindung betrifft eine modulare Hochwasserschutzvorrichtung, bestehend aus einer stationären Stauwand und einer im Bedarfsfall errichtbaren Hochwasserschutzwand mit beabstandet errichtbaren Befestigungssäulen sowie mit an jeweils zwei benachbarten Befestigungssäulen festlegbaren Wandelementen, wobei die Befestigungssäulen auf Säulenfundamenten verankerbar sind, wobei die Säulenfundamente auf der stationären Stauwand der Hochwasserschutzvorrichtung angeordnet sind und in der stationären Stauwand mindestens ein Fach der Hochwasserschutzvorrichtung angeordnet ist, welches zur Aufbewahrung von den Befestigungssäulen und den Wandelementen geeignet ist.

Aus DE 102 40 779 A1 ist eine mobile Hochwasserschutzvorrichtung bekannt, bei der im Bedarfsfall zwei oder drei Europaletten einander abstützend miteinander verbunden und mit einer wasserdichten Folie verkleidet werden. Durch eine geeignete Anordnung jeweils benachbarter Europaletten relativ zueinander kann auf diese Weise mit einfachen Mitteln eine nahezu beliebig lange und bis etwa zwei Meter hohe mobile Hochwasserstauwand errichtet werden, die durch die Verbundwirkung eine üblicherweise ausreichende mechanische Stabilität erhält.

Aus der Praxis sind verschiedene modulare Hochwasserschutzvorrichtungen bekannt, bei denen zwischen benachbarten Befestigungssäulen stabförmige oder balkenförmige Wandelemente angeordnet und festgelegt werden. Diese auch als Dammbalkensysteme bezeichneten Hochwasserschutzvorrichtungen erfordern eine zuverlässige Verankerung der einzelnen beabstandeten Befestigungssäulen im Untergrund, weshalb üblicherweise entlang des vorgesehenen Verlaufs der im Bedarfsfall zu errichtenden Hochwasserschutzvorrichtung ein Streifenfundament oder einzelne Pfahlfundamente dauerhaft im Untergrund angeordnet und verankert sind. Die einzelnen Befestigungssäulen können dann im Bedarfsfall rasch auf dem jeweils zugeordneten Fundament montiert werden. Die Errichtung einer aus vielen Dammbalkenelementen zusammengesetzten Hochwasserschutzvorrichtung ist jedoch zeitaufwändig und personalintensiv. Die im Bedarfsfall jeweils kurzfristig erforderliche Errichtung derartiger Hochwasserschutzvorrichtungen ist auf Grund der erforderlichen Lager- und Transportlogistik fehleranfällig und kann zu Verzögerungen oder einer nicht fachgerechten Ausführung bei der Errichtung führen.

Aus DE 10 2005 025 314 A1 ist beispielsweise eine mobile Hochwasserschutzvorrichtung bekannt, bei der ebenfalls im Bedarfsfall beabstandet zueinander Befestigungssäulen auf Säulenfundamenten verankert werden, allerdings zwischen zwei benachbarten Befestigungssäulen jeweils großflächige Wandelemente angeordnet und wasserdicht festgelegt werden. Die einzelnen Wandelemente können mit den jeweils zugeordneten Befestigungssäulen sowie den benachbarten Wandelementen mittels geeigneter Befestigungs- und Verbindungselemente verbunden und gesichert werden, so dass eine über mehrere Befestigungssäulen hinweg feststellbare Verbundwirkung erzeugt wird.

Bei allen vorangehend genannten mobilen Hochwasserschutzvorrichtungen werden die einzelnen Elemente der Hochwasserschutzvorrichtung wie beispielsweise die Europaletten oder aber die Befestigungssäulen und die Wandelemente, die ihrerseits auf speziell dafür vorgesehenen Paletten oder in Behältern gelagert sind, üblicherweise an zentral angeordneten Lagerstätten vorrätig gehalten und erst im Bedarfsfall an den Einsatzort transportiert. Die hierfür erforderlichen Container oder Lagerhallen müssen errichtet oder angemietet werden. Im Bedarfsfall ist eine schnelle Bereitstellung der für die Errichtung der modularen Hochwasserschutzvorrichtung erforderlichen Einzelteile am Einsatzort erforderlich, was einen erheblichen Aufwand für die Logistik und eine Berücksichtigung der hierfür erforderlichen Zeitdauer bedeutet. Die Bereitstellung der Einzelteile kann dadurch erschwert werden, dass der Verlauf der modularen Hochwasserschutzvorrichtung durch ein unzugängliches oder schwer erreichbares Gebiet führt und Transportfahrzeuge nicht bis direkt an den Einsatzort gelangen können. Die Kontrolle der erforderlichen Einzelteile am Einsatzort sowie der Gesamtüberblick über den fach- und sachgerechten Ablauf der Montage sind regelmäßig sehr aufwändig und oftmals mit Risiken und Fehlerquellen verbunden.

Es sind aus der Praxis auch modulare Hochwasserschutzvorrichtungen bekannt, bei denen einzelne Elemente der modularen Hochwasserschutzvorrichtung im Erdboden versenkbar sind und lediglich im Bedarfsfall herausgeholt und zu einer modularen Hochwasserschutzvorrichtung errichtet werden. Derartige im Erdboden versenkbare modulare Hochwasserschutzvorrichtungen sind konstruktionsbedingt sehr aufwändig und kostenintensiv und erfordern entlang des Verlaufs der im Bedarfsfall zu errichtenden Hochwasserschutzvorrichtung einen ausreichenden Platz, um vollständig im Erdreich versenkt und dort gelagert werden zu können. In WO 2005/100729 A1 ist eine solche modulare Hochwasserschutzvorrichtung beschrieben, bei der die einzelnen Komponenten in einer im Erdboden versenkten Wanne gelagert sind und im Bedarfsfall aus der Wanne entnommen werden können, um die temporär benötigte Hochwasserschutzvorrichtung zu errichten. Die Wanne dient gleichzeitig als Verankerung für die Hauptpfosten der Schutzwand.

WO 2006/062393 A2 zeigt den nächstkommenden Stand der Technik. In diesem Dokument ist eine Hochwasserschutzvorrichtung der eingangs genannten Gattung beschrieben, bei der die einzelnen Elemente einer Schutzwand ebenfalls in einer wannenförmigen Ausnehmung gelagert sein können, wobei die stationäre Ausnehmung entweder im Erdreich oder aber beabstandet zum Erdbodenniveau auf einer Deichkrone oder auf einer stationären Stauwand angeordnet sein kann. Auch bei dieser Hochwasserschutzvorrichtung kann die wannenförmige Ausnehmung Verankerungselemente aufweisen, auf oder an denen die temporäre Stauwand im Bedarfsfall errichtet und befestigt werden kann.

In beiden Fällen behindern die in der Wanne befindlichen Elemente die Errichtung der temporären Stauwand, die in der Wanne verankert werden muss. Die von oben zugänglichen Wannen erfordern zudem eine aufwendige Abdichtung, um zu vermeiden, dass Feuchtigkeit und Schmutz in die Wannen eindringen und sich darin sammeln kann, sodass mit der Zeit die dort gelagerten Elemente beschädigt oder unbrauchbar werden können.

Aufgabe der vorliegenden Erfindung ist es demzufolge, eine modulare Hochwasserschutzvorrichtung der eingangs genannten Gattung so auszugestalten, dass im Bedarfsfall eine modulare Stauwand rasch, gefahrlos und zuverlässig errichtet werden kann, ohne dass ein übermäßiger Transport- und Logistikaufwand anfällt.

Diese Aufgabe wird erfindungsgemäß dadurch gelöst, dass das Fach auf einer dem Hochwasser abgewandten Seite in der stationären Stauwand angeordnet ist, wobei das Fach zur Aufbewahrung von den Befestigungssäulen und den Wandelementen von einer dem Hochwasser abgewandten Seite aus zugänglich ist und dass eine Entnahmeöffnung eines in der stationären Stauwand angeordneten Faches im Wesentlichen flächenbündig zu der dem Hochwasser abgewandten Außenfläche der stationären Stauwand angeordnet ist. Eine Anordnung des Faches, bzw. gegebenenfalls mehrerer Fächer auf der dem Hochwasser abgewandten Seite ermöglicht es, dass auch bei bereits ansteigendem Hochwasser, welches bereits an der stationären Stauwand ansteht, noch die modulare Stauwand aus den Fächern entnommen und montiert werden kann.

Das Fach kann mit einer geeigneten Abdeckung abgedeckt und verschlossen werden, wobei die Abdeckung eine optisch ansprechende und funktionell zweckmäßige Gestaltung aufweisen kann. In dem Fach können alle Einzelteile gelagert und für den Bedarfsfall vorrätig gehalten werden, die zur Errichtung der modularen Stauwand auf der stationären Stauwand erforderlich sind.

Eine stationäre Stauwand, die sich über die gesamte im Bedarfsfall erforderliche Höhe erstreckt, ist in vielen Fällen mit einem unangemessenen Eingriff in die Landschaft verbunden und wird von der Bevölkerung auch aus optischen Gründen zu Recht abgelehnt. Dagegen ist eine stationäre Stauwand, die sich lediglich bis in eine Höhe von etwa 80 cm oder 1 m erstreckt und damit mit einem Geländer oder einer Balustrade vergleichbar ist, ein deutlich geringfügiger Eingriff in die Landschaft und in den meisten Fällen akzeptabel. Dies gilt umso mehr dann, wenn beispielsweise zur Sicherung von Verkehrswegen oder bei Talsperren ein Geländer in vergleichbarer Höhe grundsätzlich erforderlich ist.

In dem die Säulenfundamente auf der stationären Stauwand angeordnet sind, kann auf dieser stationären Stauwand mit einer im Bedarfsfall oftmals nicht ausreichenden Höhe zusätzlich eine modulare Stauwand errichtet werden, die nur während des anstehenden Hochwassers auf der stationären Stauwand verbleibt und anschließend wieder abgebaut werden kann.

Die für die modulare Stauwand erforderlichen Einzelteile wie beispielsweise die Befestigungssäulen und die dazwischen festlegbaren Wandelemente können in vorteilhafter Weise in dem in der stationären Stauwand angeordneten Fach gelagert und aufbewahrt werden. Im Bedarfsfall müssen die Befestigungssäulen und die Wandelemente nicht aus einer weit entfernten Lagerhalle herantransportiert werden. Die Einzelteile können ohne Zeitverlust und ohne dass eine aufwändige Kontrolle der erforderlichen Anzahl und Verteilung der Einzelteile am Einsatzort notwendig wird, dem in der stationären Stauwand angeordneten Fach entnommen und zur Errichtung der modularen Stauwand auf der stationären Stauwand verwendet werden.

Um die mechanische Stabilität der im Bedarfsfall zu errichtenden modularen Stauwand zu erhöhen ist vorgesehen, dass die stationäre Stauwand voneinander beabstandete stationäre Wandbefestigungselemente aufweist. Die stationären Wandbefestigungselemente können beispielsweise zinnenförmige erhöhte Abschnitte der stationären Stauwand sein, die sich bis auf die maximale Höhe der lediglich im Bedarfsfall zu errichtenden modularen Stauwand erstrecken.

Die Anzahl und der jeweilige Abstand benachbarter Wandbefestigungselemente kann in Abhängigkeit von den üblicherweise auftretenden oder zu erwartenden Wind- und Wasserkräften vorgegeben werden, wobei neben einer statischen Belastung auch dynamische Belastungen und gegebenenfalls außergewöhnliche Ereignisse wie beispielsweise an die im Bedarfsfall errichteten modulare Stauwand angeschwemmtes und aufprallendes Treibgut berücksichtigt werden können.

Vorzugsweise ist vorgesehen, dass die stationären Wandbefestigungselemente ein Fach zur Aufnahme von Befestigungssäulen aufweisen. Während einzelne Wandelemente zweckmäßigerweise zu groß sein dürften, um in dem Fach eines schon aus optischen Gründen möglichst schmal ausgestalteten Wandbefestigungselements untergebracht zu werden, können regelmäßig sowohl Befestigungssäulen als auch weiteres Zubehör und Kleinteile in einem solchen Fach gelagert und vorrätig gehalten werden. Ein solches Fach ist dabei mit einer Tür oder einer Abdeckung verschließbar, um eine unbefugte Entnahme oder eine Verschmutzung der darin angeordneten Gegenstände zu verhindern.

In diesem Fach in einem stationären Wandbefestigungselement können auch diejenigen Einzelteile gelagert werden, die für die Errichtung des ersten Abschnitts oder der ersten beiden Abschnitte der an das stationäre Wandbefestigungselement anschließenden modularen Stauwand erforderlich sind. So könnten beispielsweise zwei Befestigungssäulen einschließlich der für eine Verankerung der Befestigungssäulen auf den Säulenfundamenten notwendigen Befestigungselemente in einem solchen Fach gelagert werden. Wenn mit der Montage der modularen Stauwand begonnen werden soll, so könnten die Befestigungssäulen diesem Fach entnommen und verankert werden, um anschließend dem ersten Fach, welches in der stationären Stauwand angeordnet ist, die erforderlichen Wandelemente entnehmen und an den bereits verankerten Befestigungssäulen festlegen zu können. Die in diesem Fach befindliche Befestigungssäule kann dann bereits für den nachfolgenden Abschnitt der modularen Stauwand verwendet werden.

In besonders vorteilhafter Weise ist vorgesehen, dass die zwischen zwei benachbarten Wandbefestigungselementen angeordneten Fächer oder unterteilbaren Fachabschnitte ein Innenraumvolumen aufweisen, das zur Aufnahme von einer ausreichenden Anzahl von Wandelementen geeignet ist, um zwischen den beiden benachbarten Wandbefestigungselementen eine modulare Stauwand zu errichten. Auf diese Weise kann sichergestellt werden, dass alle für die Errichtung einer modularen Stauwand zwischen zwei benachbarten Wandbefestigungselementen erforderlichen Einzelteile und insbesondere die oftmals ein erhebliches Gewicht aufweisenden Befestigungssäulen und Wandelemente in dem entsprechenden Abschnitt der stationären Stauwand vorrätig gehalten werden können. Ein Transport einzelner Befestigungssäulen oder Wandelemente über größere Strecken oder beispielsweise über ein Wandbefestigungselement hinweg ist nicht erforderlich, wodurch die Logistik und ein schnelles Errichten der modularen Stauwand vereinfacht werden.

Zu diesem Zweck ist weiterhin vorgesehen, dass in dem Innenraum der Fächer, bzw. der Fachabschnitte zusätzlich eine ausreichende Anzahl von Befestigungssäulen sowie von Zubehör zum Befestigen, Abdichten und Sichern der Wandelemente lagerbar ist. Das Zubehör ist dabei zweckmäßigerweise weitgehend vormontiert, so dass die modulare Stauwand mit wenigen Handgriffen und innerhalb kürzester Zeit in Form von Einzelteilen den jeweiligen Fächern, bzw. Fachabschnitten entnommen und auf der stationären Stauwand errichtet werden kann.

Der Arbeitsaufwand und die für eine Errichtung der modularen Stauwand erforderliche Zeitdauer können dadurch erheblich vermindert werden, dass die Wandelemente jeweils eine Breite von mehr als zwei Metern, vorzugsweise von mehr als drei Metern aufweisen und eine Höhe von mehr als vierzig Zentimeter, vorzugsweise von mehr als fünfzig Zentimetern aufweisen. Derartige Wandplatten, wie sie beispielsweise aus DE 10 2005 025 314 A1 bekannt sind, ermöglichen bereits mit zwei oder drei übereinander angeordneten Wandelementen eine Stauwanderhöhung um einen Meter oder mehr, was in vielen Fällen bereits ausreichen dürfte. Natürlich können auch bereits bekannte Dammbalkensysteme oder andere aus der Praxis bekannte Systeme in den Fächern untergebracht werden, sofern die Abmessungen der jeweiligen Einzelteile und die Fachgrößen eine derartige Unterbringung und Lagerung zulassen.

Durch die Verwendung von lediglich zwei oder drei übereinander angeordneten Wandelementen wird eine ausreichende und zuverlässige Abdichtung der modularen Stauwand erleichtert. Durch eine geeignete Anordnung und Festlegung der übereinander angeordneten Wandelemente kann auch eine nachträgliche Erhöhung, bzw. Aufstockung der modularen Stauwand ermöglicht werden, sollte dies durch einen entsprechenden Anstieg des Hochwassers erforderlich werden. Großflächige Wandelemente können insbesondere bei einer entsprechend funktionellen bzw. dekorativen Gestaltung zur Abdeckung der Fächer verwendet werden und eine gesonderte Abdeckung ersetzen. Eine optisch ansprechende Gestaltung der Wandelemente ist auch bei der errichteten modularen Stauwand während des Hochwassers von Vorteil. Werden gewölbte Wandelemente zum Einsatz gebracht und zur Abdeckung der Fächer verwendet, so können die Wandelemente zumindest teilweise in den vorgewölbten Bereichen über die Entnahmeöffnung vorstehen.

Gemäß einer vorteilhaften Ausgestaltung des Erfindungsgedankens ist vorgesehen, dass die Entnahmeöffnung des Fachs mit einem Wandelement weitgehend bedeckt, bzw. verschlossen werden kann. Eine gesonderte Verschlussklappe oder Abdeckung der Entnahmeöffnung des Fachs ist dann nicht erforderlich. In dem Innenraum des Fachs können beispielsweise eine Befestigungssäule sowie weiteres Zubehör angeordnet und mittels eines die Entnahmeöffnung weitgehend verschließenden Wandelements vor einem unbefugten Zugriff, bzw. Entnahme gesichert werden.

Das die Entnahmeöffnung bedeckende Wandelement kann beispielsweise durch seitlich und längs einer Oberkante des Fachs, bzw. des Wandelements verlaufende verschwenkbare oder abnehmbare Haltevorrichtungen oder Arretierungsleisten festgelegt und gesichert werden.

Zusätzlich kann vorgesehen sein, dass jedes Fach eine Diebstahlsicherungseinrichtung zur Anzeige einer unbefugten Entnahme der darin angeordneten Wandelemente oder Befestigungssäulen aufweist. Die Diebstahlsicherungseinrichtung kann beispielsweise im Falle einer Abnahme einer Arretierungsleiste oder eines Wandelements einen Alarm auslösen oder eine optische Anzeige aktivieren. Ein Alarmsignal kann an eine Überwachungszentrale beispielsweise bei der örtlichen Feuerwehr oder Polizei übermittelt werden. Zur Erschwerung oder Verhinderung eines Diebstahls können die Abdeckungen der einzelnen Fächer oder die Arretierungsleisten für die Fächer bedeckende Wandelemente beispielsweise mit Diebstahlsicherungsschrauben oder entsprechend geeigneten Sicherungseinrichtungen festgelegt, bzw. abgesichert werden.

Im Bereich der Säulenfundamente können teilweise oder vollständig in dem Innenraum der Fächer angeordnete Stütz- und Verankerungselemente vorgesehen sein. Die Stütz- und Verankerungselemente können dazu dienen, die bei Hochwasser auftretenden mechanischen Belastungen aufzunehmen und abzutragen, die über die Befestigungssäulen und die Säulenfundamente in die stationäre Stauwand übertragen werden. An diesen Stütz- und Verankerungselementen, die vorzugsweise als T-Träger ausgestaltet sind, können Befestigungselemente und Tragvorrichtungen zur Aufnahme der Befestigungssäulen, der Wandelemente sowie des weiteren Zubehörs angebracht sein.

Gemäß einer vorteilhaften Ausgestaltung des Erfindungsgedankens ist vorgesehen, dass in dem Innenraum des mindestens einen Fachs, bzw. der Fachabschnitte Befestigungsplatten zur Befestigung von Tragvorrichtungen an oder in der stationären Stauwand verankert sind. Die Befestigungsplatten sind dabei an der Rückwand des Fachs beabstandet zueinander und im Wesentlichen bündig mit der Rückwand ausgerichtet und weisen eine ausreichende Breite in Längsrichtung auf, um die Befestigungselemente in den Fächern nachträglich ausrichten und festlegen zu können, so dass zwischen zwei Befestigungselementen jeweils Wandelemente aufgenommen und gelagert werden können. Eine nachträgliche Ausrichtung der Befestigungselemente erleichtert die Herstellung der stationären Stauwand und der darin angeordneten Befestigungselemente, da die für die Aufnahme und Lagerung der Wandelemente erforderliche präzise Anordnung und vertikale Ausrichtung der Befestigungselemente nachträglich vermessen und für jedes einzelne Befestigungselement vorgegeben werden kann.

Um die mechanische Belastbarkeit der modularen Stauwand zu erhöhen und gegebenenfalls eine nachträglich erforderlich werdende Erhöhung der modularen Stauwand zu ermöglichen ist vorgesehen, dass die Befestigungssäulen an einem den Säulenfundamenten zugewandten Ende Ausformungen zur Festlegung eines Stützbügels aufweisen. Ein Stützbügel, der von einem Widerlager im Bodenbereich der stationären Stauwand bis in einen oberen Bereich der zugeordneten Befestigungssäule reicht und die Befestigungssäule zusätzlich abstützt, kann dann im Bedarfsfall im Bereich des zugeordneten Säulenfundaments festgelegt werden.

Nachfolgend werden Ausführungsbeispiele des Erfindungsgedankens näher erläutert, die in der Zeichnung dargestellt sind. Es zeigt:
Figur 1 eine schematische Darstellung eines Abschnitts einer stationären Stauwand mit mehreren Fächern zur Aufnahme von Befestigungssäulen und Wandelementen für eine modulare Stauwand,
Figur 2 eine schematische Ansicht gemäß Figur 1, wobei die modulare Stauwand vollständig errichtet ist,
Figur 3 eine schematische Darstellung eines längeren Abschnitts einer stationären Stauwand mit zwei beabstandet voneinander angeordneten stationären Wandbefestigungselementen und einer Anzahl von dazwischen angeordneten Fächern,
Figur 4 eine Schnittansicht durch die stationäre Stauwand mit einem darin angeordneten Fach und einem in dem Fach angeordneten Wandelement einschließlich weiterer Zubehörteile für die modulare Stauwand,
Figur 5 eine Schnittansicht der stationären Stauwand gemäß Figur 4, wobei schematisch die Entnahme eines ersten Wandelements angedeutet ist,
Figur 6 eine Schnittansicht durch eine anders ausgestaltete stationäre Stauwand und eine auf andere Weise ermöglichte Entnahme der in dem Fach angeordneten Wandplatten,
Figur 7 eine Schnittansicht durch die in Figur 6 dargestellte stationäre Stauwand, auf der eine modulare Stauwand mit zwei übereinander angeordneten Wandplatten errichtet ist,
Figur 8 eine Seitenansicht eines in dem Fach an einer Befestigungsplatte angeschweißten Befestigungselements zur Aufnahme der Wandplatten,
Figur 9 eine Schnittansicht durch das in Figur 8 dargestellte Befestigungselement längs der Linie IX-IX in Figur 8 und
Figur 10 eine teilweise geschnitten dargestellte Seitenansicht der stationären Stauwand mit einer auf der stationären Stauwand angeordneten Befestigungssäule und mit einem die Befestigungssäule zusätzlich abstützenden Stützbügel.

Die in den Figuren 1 bis 3 schematisch dargestellte stationäre Stauwand 1 weist über große Bereiche eine Brüstungshöhe von etwa einem Meter auf. In der stationären Stauwand 1 sind längs ihres Verlaufs Fächer 2 angeordnet, die für die Aufnahme und Lagerung von Wandelementen 3 und Befestigungssäulen 4 vorgesehen und geeignet sind, die zur Errichtung einer modularen Stauwand 5 auf der stationären Stauwand 1 erforderlich sind. Dabei können in jedem Fach 2 diejenigen Wandelemente 3 und Befestigungssäulen 4 gelagert und vorrätig gehalten werden, die zur Errichtung eines im Wesentlichen die gleiche Länge aufweisenden Abschnitts der modularen Stauwand 5 erforderlich sind. Das Transportieren und Verteilen, bzw. Zuordnen von Einzelteilen der modularen Stauwand 5 über große Entfernungen hinweg ist demzufolge nicht notwendig, so dass die modulare Stauwand 5 innerhalb kürzester Zeit und mit geringem Personalaufwand errichtet werden kann.

Die stationäre Stauwand 1 weist beabstandet voneinander stationäre Wandbefestigungselemente 6 auf. Die stationären Wandbefestigungselemente 6 können beispielsweise gemauerte oder betonierte zinnenartige Abschnitte der stationären Stauwand 1 sein, die sich bis in die Höhe der lediglich im Bedarfsfall zu entrichteten modularen Stauwand 5 oder darüber hinaus erstrecken. Die stationären Wandbefestigungselemente 6 sind zweckmäßigerweise möglichst stabil und mechanisch belastbar ausgestaltet, um der dazwischen errichteten modularen Stauwand 5 eine zusätzliche Festigkeit zu verleihen.

Die einzelnen Wandelemente 3 können beispielsweise mit geeigneten Klemmhebeln 7 an den zugeordneten Befestigungssäulen 4 festgelegt werden. Seitlich benachbarte und übereinander angeordnete Wandelemente 3 können zusätzlich durch Sicherungsjoche 8 miteinander verbunden werden, so dass eine Verbundwirkung herbeigeführt wird, die sich auch über benachbarte Befestigungssäulen 4 hinweg auswirken kann.

In den stationären Wandbefestigungselementen 6 können weitere Fächer 9 angeordnet sein, die zur Aufnahme von beispielsweise Befestigungssäulen 4 oder Zubehörteilen vorgesehen und geeignet sind. Die Fächer 9 sind zweckmäßigerweise mit einer schwenkbaren Tür 10 oder abnehmbaren Abdeckplatte verschlossen, so dass der Inhalt dieser Fächer 9 vor einem unbefugten Zugriff gesichert ist.

Die Höhe und die Breite der Fächer 2 sind in vorteilhafter Weise an die Abmessungen des größten Wandelements 3 angepasst, das zur Errichtung der modularen Stauwand 5 vorgesehen ist. Es hat sich gezeigt, dass die einzelnen Wandelemente zweckmäßigerweise eine Breite von 2 m, von 3 m oder von mehr als 3 m aufweisen und eine Höhe von 40 cm oder mehr, insbesondere eine Höhe von beispielsweise 45 cm oder 55 cm aufweisen. Der Abstand der stationären Wandbefestigungselemente 6 zueinander kann beispielsweise 20 m, aber auch mehr als 50 m oder mehr als 100 m betragen. Zweckmäßigerweise kann der Abstand benachbarter stationärer Wandbefestigungselemente 6 so vorgegeben werden, dass einerseits eine ausreichende Befestigung und Absicherung der dazwischen zu errichtenden modularen Stauwand 5 erreicht wird und gleichzeitig im Bedarfsfall ausreichend Zeit eingeplant und vorgesehen werden kann, um mit einem Team von Montagearbeitern sukzessive die Einzelteile der modularen Stauwand 5 den zugeordneten Fächern 2 zu entnehmen und die modulare Stauwand 5 zwischen den beiden zugeordneten stationären Wandbefestigungselementen 6 zu errichten.

In den Figuren 4, 5, 6 und 7 werden schematisch zwei unterschiedliche Ausgestaltungen einer stationären Stauwand 1 mit einem darin angeordneten Fach 2 und in dem Fach 2 angeordneten Wandelementen 3 sowie Befestigungssäulen 4 und weiterem Zubehör dargestellt. Die stationäre Stauwand 1 weist ein im Wesentlichen c-förmiges und das in der stationären Stauwand 1 angeordnete Fach 2 umgebendes Profil auf. An einer Oberseite 11 der stationären Stauwand 1 sind im Abstand zueinander in die stationäre Stauwand 1 eingelassene Säulenfundamente 12 angeordnet. Die Säulenfundamente 12 weisen daran festgelegte und von oben zugängliche Gewindehülsen 13 auf. Auf jedem Säulenfundament 12 kann eine zugeordnete Befestigungssäule 4 angeordnet und mittels geeigneter Befestigungsschrauben 14, die in die Gewindehülsen 13 eingedreht werden, befestigt werden. Die Säulenfundamente 12 können sich weit in umgebende Bereiche der stationären Stauwand 1 erstreckende Verankerungselemente 15 aufweisen.

In den Figuren 4 und 5 ist eine Ausführungsvariante der stationären Stauwand 1 mit einem Fach 2 dargestellt, dessen Innenraum 16 zur Aufnahme von zwei gewölbten, ineinander angeordneten Wandelementen 3 vorgesehen und geeignet ist. Das zu einer Entnahmeöffnung 17 hin angeordnete Wandelement 3 stützt sich an einer Unterseite 18 des Wandelements 3 auf einem Boden 19 des Fachs 2 ab und wird an einer Oberseite 20 des Wandelements 3 mittels einer verschwenkbaren Arretierungsleiste 21 verlier- und entnahmesicher in dem Fach 2 arretiert (Figur 4). Wird die Arretierungsleiste 21 nach außen verschwenkt, so gibt die verschwenkte Arretierungsleiste 21 das Wandelement 3 frei, welches daraufhin entnommen werden kann (Figur 5).

In der Figur 6 ist eine abweichende Ausführungsvariante der stationären Stauwand 1 mit einem etwas größeren Fach 2 dargestellt, das zur Aufnahme von drei gewölbten Wandelementen 3 geeignet ist. Zudem ist eine andere Arretierung und Entnahme der Wandelemente 3 möglich.

An den einzelnen Wandelementen 3 sind bereits die erforderlichen Dichtungsprofile 22 vormontiert. In dem Innenraum 16 des Fachs 2 sind weiterhin die für die modulare Stauwand 5 erforderlichen Befestigungssäulen 4, Klemmhebel 7 und Sicherungsjoche 8 angeordnet. Darüber hinaus können auch die für eine Verankerung der Befestigungssäulen 4 auf den Säulenfundamenten 12 erforderlichen Befestigungsschrauben 14 sowie weiteres Montagezubehör wie beispielsweise Montagewerkzeuge etc. gelagert und vorrätig gehalten werden.

Zwischen einzelnen Fächern 2, bzw. Fachabschnitten sind zusätzlich schwenkbar gelagerte horizontale Arretierungsleisten 23 angeordnet, mit welchen die Wandelemente 3 zusätzlich festgelegt und vor einem unbefugten Zugriff gesichert werden können.

Im Bereich der Säulenfundamente 12 können teilweise oder vollständig in dem Innenraum der Fächer 2 angeordnete Stütz- und Verankerungselemente 24 vorgesehen und angeordnet sein, welche die bei Hochwasser auftretenden mechanischen Belastungen aufnehmen und abtragen können, die über die Befestigungssäulen 4 und die Säulenfundamente 12 in die stationäre Stauwand 1 übertragen werden. An diesen Stütz- und Verankerungselementen 24, die vorzugsweise als T-Träger ausgestaltet sind, können nicht näher beschriebene Befestigungselemente und Tragvorrichtungen zur Aufnahme der Befestigungssäulen 4, der Wandelemente 3 sowie des weiteren Zubehörs angebracht sein. Ein rechtwinklig zu einem Flansch vorspringender Steg eines geeigneten T-Trägers kann dabei sowohl in Richtung der Entnahmeöffnung 17 oder in einer hierzu entgegengesetzten Richtung angeordnet sein. Zwischen zwei benachbarten Stütz- und Verankerungselementen 24 können beispielsweise plattenförmige Verbindungselemente vorgesehen sein, die eine zusätzliche Versteifung ermöglichen oder als rückseitiger Abschluss der Fächer 2 dienen können. Befestigungselemente und Tragvorrichtungen können auch entweder an Stegen oder Flanschen der T-Träger oder aber an gegebenenfalls vorgesehenen Verbindungselementen zwischen benachbarten T-Trägern angeordnet und festgelegt sein. Es können auch zusätzliche Stege oder Haltevorrichtungen zur Festlegung der Befestigungselemente und Tragvorrichtungen an den T-Trägern, bzw. an den Stütz- und Verankerungselementen 24 angeordnet sein.

In den Figuren 8 und 9 wird eine Ausgestaltung eines gesonderten Befestigungselements 25 zur Aufnahme der Wandelemente 3 in einem Fach 2 exemplarisch dargestellt. In der stationären Stauwand 1 ist an einer Rückwand in dem Fach 2 in dem beispielsweise aus Beton bestehenden Baukörper eine Befestigungsplatte 26 angeordnet und in der stationären Stauwand 1 verankert. Die Befestigungsplatte 26 bildet eine schweißbare Fläche und ermöglicht eine nachträgliche Ausrichtung und Festlegung von einem vertikal angeordneten Trägerblech 27. An dem Trägerblech 27 ist ein Tragelement 28 befestigt, bzw. an mehreren Aussparungen 29 mit dem Trägerblech 27 verschweißt. Der Abstand und die Ausrichtung benachbarter Tragelemente 28, bzw. benachbarter Trägerbleche 27, an denen die Tragelemente 28 befestigt sind, ist an die Abmessungen der zwischen zwei benachbarten Tragelementen 28 aufgenommenen Wandelemente 3 angepasst.

Es ist ausschließlich notwendig, die Befestigungsplatte 26 bauseitig vorzusehen und in der stationären Stauwand 1 in geeigneter Weise zu verankern. Die Tragelemente 28 können nachträglich angebracht werden und ermöglichen die Aufnahme und Halterung aller Einzelteile, die zur Errichtung der modularen Stauwand 5 auf der stationären Stauwand 1 erforderlich sind. Es müssen keine weiteren Befestigungsvorrichtungen oder Dübel etc. an der stationären Stauwand 1 während der Errichtung der stationären Stauwand 1 oder nachträglich festgelegt, bzw. angeordnet werden.

Jedes Tragelement 28 weist an einer Unterseite eine näherungsweise zungenförmige, seitlich abstehende Auflagefläche 30 für die Wandelemente 3 auf. An einer Oberseite des Tragelements 28 sind bolzenförmige Aufnahmeelemente 31 angeordnet. Die Wandelemente 3 können von oben auf die bolzenförmigen Aufnahmenelemente 31 aufgelegt, bzw. daran eingehängt werden und unten auf der Auflagefläche 30 abgestützt werden. Mehrere gewölbte Wandelemente 3 bzw. in dem dargestellten Ausführungsbeispiel drei gewölbte Wandelemente 3 können von der Öffnung des Fachs 2 aus betrachtet hintereinander in dem Fach 2 gelagert und jeweils seitlich zwischen zwei benachbarten Tragelementen 28 an diesen festgelegt und arretiert werden.

An der Rückseite des Fachs 2 sind an den Tragelementen 28 Aufnahmevorrichtungen 32 zur Aufnahme von Befestigungssäulen 4 und zur Aufnahme von zusätzlichen Stützvorrichtungen angeordnet.

An der Vorderseite der Tragelemente 28 können zwischen benachbarten Wandelementen 3, die in dem Fach 2 angeordnet sind, vertikale Verschlussleisten 33 formschlüssig an dem jeweils zugeordneten Tragelement 28 festgelegt werden. Die Verschlussleisten 33 ragen auf beiden Seiten des Tragelements 28 seitlich etwas über einen Randbereich der Wandelemente 3 und verhindern eine unbefugte Entnahme der durch die Verschlussleisten 33 in dem Fach 2 gesicherten Wandelemente 3. Die Verschlussleiste 33 weist zu diesem Zweck ein oberes Verklinkungselement 34 und ein unteres Verklinkungselement 35 auf, mit welchen die Verschlussleiste 33 formschlüssig an dem Tragelement 28 festgelegt werden kann.

Um eine unbefugte Entnahme von Wandelementen 3 feststellen zu können ist vorgesehen, dass jede Verschlussleiste 33 im verschlossenen Zustand beispielsweise einen Druckschalter 45 betätigt, der bei einer Entnahme der Verschlussleiste 33 ein Signal erzeugt und auf diese Weise eine unbefugte Entnahme von Wandelementen 3 anzeigen kann. Der Druckschalter 45 ist zur Durchschaltung einer Alarmschleife für extern angeordnete Meldeanlagen eingerichtet und ermöglicht eine zuverlässige und kostengünstige Überwachung des Fachs 2 mit den darin befindlichen Einzelteilen.

In Figur 10 wird schematisch ein Stützbügel 36 dargestellt, der im Bedarfsfall mittig an einer Ausformung 37 an der Befestigungssäule 4 mittels eines Bolzens oder dergleichen befestigt werden kann. Die Ausformung 37 ist an dem Ende der Befestigungssäule 4 angeordnet, das dem Säulenfundament 12 zugewandt ist. Der Stützbügel 36 weist an einem unteren Ende einen Stützwinkel 38 auf, der an einer unteren Kante 39 des Fachs 2 anliegt. Mit einer Verstellschraube 40 kann die vertikale Ausrichtung des Stützbügels 36 an die Ausrichtung der auf dem Säulenfundament 12 befestigten Befestigungssäule 4 angepasst werden, so dass eine Stützfläche 41 an einem oberen Ende 42 des Stützbügels 36 an einem Stützbügelgegenlager 43 an der Befestigungssäule 4 anliegt und die Befestigungssäule 4 zusätzlich abstützt.

Der Stützbügel 36 muss nicht zwingend bei der Errichtung der modularen Stauwand 5 vorgesehen sein und befestigt werden. Der Stützbügel 36 kann im Bedarfsfall nachträglich angebracht werden, um eine zusätzlich mechanische Absicherung bereitzustellen, falls beispielsweise der Hochwasserpegel steigt oder zunehmend Treibgut an die modulare Stauwand 5 angetrieben wird. Es ist ebenfalls möglich, unter Verwendung der Stützbügel 36 eine nachträglich Erhöhung der modularen Stauwand 5 durch Anbringen von zusätzlichen Wandelementen 3 vorzunehmen.

Um die mechanische Belastbarkeit der modularen Stauwand zusätzlich zu erhöhen können in einem unteren Bereich 44 der modularen Stauwand die Wandelemente 3 horizontale Streben, Wulste oder zusätzlich angebrachte horizontale Profile aufweisen.

## Patentansprüche

1. Modulare Hochwasserschutzvorrichtung, bestehend aus einer stationären Stauwand (1) und einer im Bedarfsfall errichtbaren Hochwasserschutzwand mit beabstandet errichtbaren Befestigungssäulen (4) sowie mit jeweils zwischen zwei benachbarten Befestigungssäulen (4) festlegbaren Wandelementen (3), wobei die Befestigungssäulen (4) auf Säulenfundamenten (12) verankerbar sind, wobei die Säulenfundamente (12) auf der stationären Stauwand (1) der Hochwasserschutzvorrichtung angeordnet sind und in der stationären Stauwand (1) mindestens ein Fach (2) der Hochwasserschutzvorrichtung angeordnet ist, welches zur Aufbewahrung von den Befestigungssäulen (4) und den Wandelementen (3) geeignet ist, **dadurch gekennzeichnet, dass** das Fach (2) auf einer dem Hochwasser abgewandten Seite in der stationären Stauwand (1) angeordnet ist, wobei das Fach (2) zur Aufbewahrung von den Befestigungssäulen (4) und den Wandelementen (3) von der dem Hochwasser abgewandten Seite aus zugänglich ist und eine Entnahmeöffnung (17) des in der stationären Stauwand (1) angeordneten Faches (2) im Wesentlichen flächenbündig zu der dem Hochwasser abgewandten Außenfläche der stationären Stauwand (1) angeordnet ist.

2. Modulare Hochwasserschutzvorrichtung nach Anspruch 1, **dadurch gekennzeichnet, dass** die stationäre Stauwand (1) voneinander beabstandete stationäre Wandbefestigungselemente (6) aufweist.

3. Modulare Hochwasserschutzvorrichtung nach Anspruch 2, **dadurch gekennzeichnet, dass** die stationären Wandbefestigungselemente (6) ein Fach (9) zur Aufnahme von Befestigungssäulen (4) aufweisen.

4. Modulare Hochwasserschutzvorrichtung nach einem der vorangehenden Ansprüche, **dadurch gekennzeichnet, dass** die zwischen zwei benachbarten stationären Wandbefestigungselementen (6) angeordneten Fächer (2) oder unterteilbaren Fachabschnitte einen Innenraum (16) aufweisen, der zur Aufnahme von einer ausreichenden Anzahl von Wandelementen (3) geeignet ist, um zwischen den beiden benachbarten stationären Wandbefestigungselementen (6) eine modulare Stauwand (5) zu errichten.

5. Modulare Hochwasserschutzvorrichtung nach Anspruch 4, **dadurch gekennzeichnet, dass** in dem Innenraum (17) der Fächer (2), bzw. der Fachabschnitte eine ausreichende Anzahl von Befestigungssäulen (4) sowie von Zubehör zum Befestigen, Abdichten und Sichern der Wandelemente (3) lagerbar ist.

6. Modulare Hochwasserschutzvorrichtung nach einem der vorangehend genannten Ansprüche, **dadurch gekennzeichnet, dass** die Wandelemente (3) jeweils eine Breite von jeweils 2 m, vorzugsweise von mehr als 3 m aufweisen und eine Höhe von mehr als 40 cm, vorzugsweise von mehr als 50 cm aufweisen.

7. Modulare Hochwasserschutzvorrichtung nach einem der vorangehenden Ansprüche, **dadurch gekennzeichnet, dass** die Entnahmeöffnung (17) des Fachs (2) mit einem Wandelement (3) weitgehend bedeckt, bzw. verschlossen werden kann.

8. Modulare Hochwasserschutzvorrichtung nach einem der vorangehenden Ansprüche, **dadurch gekennzeichnet, dass** jedes Fach (2) eine Diebstahlsicherungseinrichtung zur Anzeige einer unbefugten Entnahme der darin angeordneten Wandelemente (3) oder Befestigungssäulen (4) aufweist.

9. Modulare Hochwasserschutzvorrichtung nach einem der vorangehenden Ansprüche, **dadurch gekennzeichnet, dass** im Bereich von Säulenfundamenten (12) teilweise oder vollständig in dem Innenraum der Fächer (2) angeordnete Stütz- und Verankerungselemente (24) vorgesehen sind.

10. Modulare Hochwasserschutzvorrichtung nach Anspruch 9, **dadurch gekennzeichnet, dass** Befestigungselemente und Tragvorrichtungen zur Aufnahme der Befestigungssäulen (4), der Wandelemente (3) sowie des weiteren Zubehörs an den Stütz- und Verankerungselementen (24) angebracht sind.

11. Modulare Hochwasserschutzvorrichtung nach Anspruch 9 oder 10, **dadurch gekennzeichnet, dass** in dem Innenraum (17) der Fächer (2), bzw. der Fachabschnitte Befestigungsplatten (26) zur Befestigung von Tragelementen (28) an oder in der stationären Stauwand (1) verankert sind.

12. Modulare Hochwasserschutzvorrichtung nach einem der vorangehenden Ansprüche, **dadurch gekennzeichnet, dass** die Befestigungssäule (4) an einem dem Säulenfundament (12) zugewandten Ende Ausformungen (37) zur Festlegung eines Stützbügels (36) aufweist.

## Claims

1. Modular flood protection device, consisting of a stationary retaining wall (1) and a flood protection wall that can be erected when needed with fastening columns (4) that can be erected spaced apart as well as with wall elements (3) which can in each case be secured between two neighboring fastening columns (4), wherein the fastening columns (4) can be anchored on column foundations (12), wherein the column foundations (12) are arranged on the stationary retaining wall (1) of the flood protection device and at least one compartment (2) of the flood protection device is arranged in the stationary retaining wall (1), which is suitable for storing the fastening columns (4) and the wall elements (3), **characterized in that** the compartment (2) is arranged on a side in the stationary retaining wall (1) facing away from the flood, wherein the compartment (2) for storing the fastening columns (4) and the wall elements (3) can be accessed from the side facing away from the flood and a retrieval opening (17) of the compartment (2) arranged in the stationary retaining wall (1) is essentially arranged flush-mounted relative to the outer surface of the stationary retaining wall (1) facing away from the flood.

2. Modular flood protection device according to claim 1, **characterized in that** the stationary retaining wall (1) comprises stationary wall mounting elements (6) spaced apart from one another.

3. Modular flood protection device according to claim 2, **characterized in that** the stationary wall mounting elements (6) comprise a compartment (9) for receiving fastening columns (4).

4. Modular flood protection device according to one of the preceding claims, **characterized in that** the compartments (2) or sub-dividable compartment sections arranged between two neighboring stationary wall mounting elements (6) comprise an inner space (16), which is suitable for receiving a sufficient number of wall elements (3) in order to erect a modular retaining wall (5) between the two neighboring stationary wall mounting elements (6).

5. Modular flood protection device according to claim 4, **characterized in that** a sufficient number of fastening columns (4) as well as accessory for mounting, sealing and securing the wall elements (3) can be stored in the inner space (17) of the compartments (2) or the compartment sections, respectively.

6. Modular flood protection device according to one of the preceding claims, **characterized in that** the wall elements (3) each have a width of 2 m, preferably of more than 3 m, and a height of more than 40 cm, preferably of more than 50 cm.

7. Modular flood protection device according to one of the preceding claims, **characterized in that** the retrieval opening (17) of the compartment (2) can largely be covered or closed with a wall element (3).

8. Modular flood protection device according to one of the preceding claims, **characterized in that** each compartment (2) comprises a theft-protection device for indicating an unauthorized retrieval of the wall elements (3) or the fastening columns (4).

9. Modular flood protection device according to one of the preceding claims, **characterized in that** support or anchoring elements (24) arranged partially or completely in the inner space of the compartments (2) are provided in the area of column foundations (12).

10. Modular flood protection device according to claim 9, **characterized in that** the fastening elements and support devices for receiving the fastening columns (4) of the wall elements (3) as well as of the further accessory are attached to the support and anchoring elements (24).

11. Modular flood protection device according to claim 9 or 10, **characterized in that** fixing plates (26) for fixing support elements (28) to or in the stationary retaining wall (1) are anchored in the inner space (17) of the compartments (2) or compartment sections, respectively.

12. Modular flood protection device according to one of the preceding claims, **characterized in that** the fastening column (4) comprises moldings (37) for securing a support bracket (36) on an end facing the column foundation (12).

## Revendications

1. Dispositif modulaire de protection contre les inondations, consistant en un mur stationnaire de barrage (1) et un mur de protection contre les inondations pouvant être érigé en cas de besoin, comprenant des colonnes de fixation (4) pouvant être érigées de manière espacée ainsi que des éléments muraux (3) fixables respectivement entre deux colonnes de fixation (4) voisines, les colonnes de fixation (4) pouvant être ancrées sur des fondations de colonne (12), les fondations de colonne (12) étant disposées sur le mur stationnaire de barrage (1) du dispositif de protection contre les inondations et au moins un compartiment (2) du dispositif de protection contre les inondations étant disposé dans le mur stationnaire de barrage (1), lequel compartiment est apte à la conservation des colonnes de fixation (4) et des éléments muraux (3), **caractérisé en ce que** le compartiment (2) est disposé dans le mur stationnaire de barrage (1) sur un côté détourné de l'eau d'inondation, le compartiment (2) destiné à la conservation des colonnes de fixation (4) et des éléments muraux (3) étant accessible depuis le côté détourné de l'eau d'inondation, et une ouverture de prélèvement (17) du compartiment (2) disposé dans le mur stationnaire de barrage (1) étant disposée essentiellement de manière affleurée avec la surface extérieure, détournée de l'eau d'inondation, du mur stationnaire de barrage (1).

2. Dispositif modulaire de protection contre les inondations selon la revendication 1, **caractérisé en ce que** le mur stationnaire de barrage (1) présente des éléments stationnaires de fixation murale (6) distancés les uns des autres.

3. Dispositif modulaire de protection contre les inondations selon la revendication 2, **caractérisé en ce que** les éléments stationnaires de fixation murale (6) présentent un compartiment (9) destiné à loger des colonnes de fixation (4).

4. Dispositif modulaire de protection contre les inondations selon l'une quelconque des revendications précédentes, **caractérisé en ce que** les compartiments (2) disposés entre deux éléments stationnaires voisins de fixation murale (6), ou des sections de compartiment divisibles, présentent un espace intérieur (16) qui est apte à loger un nombre suffisant d'éléments muraux (3) afin d'ériger un mur de barrage (5) modulaire entre les deux éléments stationnaires voisins de fixation murale (6).

5. Dispositif modulaire de protection contre les inondations selon la revendication 4, **caractérisé en ce qu'**un nombre suffisant de colonnes de fixation (4) ainsi que d'accessoires de fixation, d'étanchéification et de blocage des éléments muraux (3) peut être logé dans l'espace intérieur (17) des compartiments (2) ou des sections de compartiment.

6. Dispositif modulaire de protection contre les inondations selon l'une quelconque des revendications précédentes, **caractérisé en ce que** les éléments muraux (3) présentent respectivement une largeur de respectivement 2 m, de préférence de plus de 3 m, et **en ce qu'**ils présentent une hauteur de plus de 40 cm, de préférence de plus de 50 cm.

7. Dispositif modulaire de protection contre les inondations selon l'une quelconque des revendications précédentes, **caractérisé en ce que** l'ouverture de prélèvement (17) du compartiment (2) est largement recouverte, ou peut être fermée, par un élément mural (3).

8. Dispositif modulaire de protection contre les inondations selon l'une quelconque des revendications précédentes, **caractérisé en ce que** chaque compartiment (2) présente un dispositif de sécurité contre le vol destiné à indiquer un prélèvement non autorisé des éléments muraux (3) ou des colonnes de fixation (4) qui y sont disposés.

9. Dispositif modulaire de protection contre les inondations selon l'une quelconque des revendications précédentes, **caractérisé en ce que** des éléments de soutien et d'ancrage (24) sont ménagés dans la partie des fondations de colonne (12) en étant disposés en partie ou entièrement dans l'espace intérieur des compartiments (2).

10. Dispositif modulaire de protection contre les inondations selon la revendication 9, **caractérisé en ce que** des éléments de fixation et des dispositifs de support destinés à loger les colonnes de fixation (4), les éléments muraux (3) ainsi que les autres accessoires, sont placés sur les éléments de soutien et d'ancrage (24).

11. Dispositif modulaire de protection contre les inondations selon la revendication 9 ou 10, **caractérisé en ce que** dans l'espace intérieur (17) des compartiments (2), ou des sections de compartiment, des plaques de fixation (26) destinées à la fixation d'éléments de support (28) sont ancrées sur ou dans le mur stationnaire de barrage (1).

12. Dispositif modulaire de protection contre les inondations selon l'une quelconque des revendications précédentes, **caractérisé en ce que** la colonne de fixation (4) présente sur une extrémité tournée vers la fondation de colonne (12) des modelages (37) destinés à fixer un étrier de support (36).
